# EUROPÄISCHE PATENTSCHRIFT

(11) **EP 1 439 120 B1**
(45) Veröffentlichungstag und Bekanntmachung des Hinweises auf die Patenterteilung: **21.02.2007**
(21) Anmeldenummer: 03007635.0
(22) Anmeldetag: 03.04.2003
(51) Int. Cl.: B63B 45/04, B60Q 1/26, F21S 8/00, F21V 5/04

(54) **Laterne mit elektrischem Leuchtmittel und Verfahren zum Betreiben der Laterne**
Latern with electric lighting means and method for operating the latern
Lanterne avec moyen d'éclairage électrique et procédé d'utilisation de la lanterne

(30) Priorität: 20.01.2003 DE 10302231
(43) Veröffentlichungstag der Anmeldung: 21.07.2004
(73) Patentinhaber: aqua signal Aktiengesellschaft, 28307 Bremen (DE)
(72) Erfinder: Rohlfing, Ralph, 28844 Weyhe (DE); Serfass, Wolfgang, 28219 Bremen (DE)
(74) Vertreter: Heiland, Karsten

(56) Entgegenhaltungen:
- EP-A- 1 098 134
- WO-A-98/49872
- US-A- 5 339 224
- US-B1- 6 425 678

## Beschreibung

Die Erfindung betrifft ein Verfahren zum Betreiben einer Laterne mit mindestens einem elektrischen Leuchtmittel, wobei als Leuchtmittel insbesondere mindestens eine LED vorgesehen ist, und mit mindestens einem Sensor zur Erfassung der Lichtstärke des Leuchtmittels und von Fremdlicht, wobei die Lichtstärke des abgestrahlten Lichts stetig oder regelmäßig erfasst und in Abhängigkeit von der erfassten Lichtstärke eine Anpassung von Strom und/oder Spannung für das Leuchtmittel durchgeführt wird, um so die Lichtstärke auf einem definierten Sollwert oder Mindestwert zu halten, und wobei das Fremdlicht bei ausgeschaltetem Leuchtmittel erfasst und zur Bestimmung der Lichtstärke des Leuchtmittels berücksichtigt wird.

Als Laterne wird insbesondere eine Leuchte mit Leuchtmittel, Gehäuse und zumindest teilweise lichtdurchlässiger Abdeckung verstanden. Verwendet werden Laternen u. a. als Schiffsbeleuchtung und/oder Positionslichter. Andere Anwendungsgebiete, auch außerhalb von Schiffen sind möglich. Bevorzugt sind Anwendungsgebiete, auf denen Laternen bzw. Leuchten weitgehend konstante Lichtstärke aufweisen müssen.

Elektrische Leuchtmittel unterscheiden sich nicht nur hinsichtlich der Leistungsaufnahme. Für spezielle Anwendungen ist eine konstante Lichtstärke über die Lebensdauer des Leuchtmittels von größter Bedeutung, etwa bei Positionslichtern an Bord von Schiffen. Die gesetzlichen Bestimmungen verlangen Mindestreichweiten. Die hierfür ausgelegten Laternen unterliegen der Alterung und äußeren Einflüssen, etwa der Umgebungstemperatur. In Abhängigkeit von zumindest diesen beiden Faktoren können je nach Leuchtmittel Änderungen der Lichtstärke, insbesondere Schwächungen, auftreten.

Aus der WO 98/49872 ist es bekannt, ein Signallicht mit LEDs so zu betreiben, dass die von den LEDs abgegebene Lichtstärke gemessen und Abweichungen durch Anpassung der Stromstärke ausgeglichen werden. Dabei wird auch das Umgebungslicht in die Rechnung mit einbezogen. Das Umgebungslicht kann ermittelt werden, wenn die LEDs nicht leuchten. Nicht gezeigt ist eine Anpassung auch in Abhängigkeit vom Umgebungslicht, sofern die LEDs dauerhaft leuchten sollen.

Die US 6.425,678 B1 zeigt eine Leuchte mit um einen metallischen Zylinder herum angeordneten LEDs.

Mit der vorliegenden Erfindung sollen die beschriebenen Probleme verringert oder sogar vermieden werden.

Das erfindungsgemäße Verfahren ist dadurch gekennzeichnet, dass das Leuchtmittel kurzzeitig, d. h. nicht sichtbar, abgeschaltet und während dieser Zeit das Fremdlicht erfasst wird.

Die Lichtstärke des abgestrahlten Lichts wird ständig oder regelmäßig erfasst und in Abhängigkeit von der erfassten Lichtstärke wird eine Anpassung von Strom oder Spannung für das Leuchtmittel durchgeführt, um so die Lichtstärke auf einem definierten Sollwert oder Mindestwert zu halten. Durch geeignete Sensoren kann das Streulicht der Leuchtmittel erfasst werden. Letztere sind insbesondere als LEDs ausgeführt.

Weiterhin ist vorgesehen, dass die Leuchtmittel regelmäßig kurzzeitig ausgeschaltet werden, dass bei ausgeschalteten Leuchtmitteln Fremdlicht erfasst und zur Bestimmung der tatsächlichen Lichtstärke der Leuchtmittel berücksichtigt wird. Die von den Sensoren detektierte Lichtstärke setzt sich zusammen aus dem Licht der Leuchtmittel und gegebenenfalls vorhandenem und zumeist wechselndem Fremdlicht. Letzteres wird durch das genannte kurzzeitige Ausschalten der Leuchtmittel erfasst. Beispielsweise werden die Leuchtmittel jede Minute für circa 10 Millisekunden ausgeschaltet. Besonders kurze Ausschaltphasen können mit LEDs gut verwirklicht werden.

Vorteilhafterweise wird das mindestens eine Leuchtmittel bei Überschreiten einer definierten elektrischen Leistung abgeschaltet, vorzugsweise alle Leuchtmittel. Bei Abschaltung der Leuchtmittel einer Laterne kann auch vorgesehen sein, dass zugleich ein Reservesystem aufgeschaltet wird, etwa eine benachbarte zweite Laterne.

Vorzugsweise sind zwei Laternen übereinander angeordnet, die alternativ oder zugleich betrieben werden.

Die Laterne weist mindestens einen Sensor zum Erfassen der Lichtstärke des Leuchtmittels auf. Natürlich können auch mehrere Leuchtmittel und/oder mehrere Sensoren vorgesehen sein. Der Sensor liefert ein Ausgangsignal, mit dem Maßnahmen zur Steuerung des Betriebs der Laterne ausgelöst werden können. Einfache Sensoren sind beispielsweise Fotodioden.

Vorteilhafterweise weist die Laterne Mittel zum Ändern des Stroms oder der Spannung für das Leuchtmittel in Abhängigkeit vom Ausgangssignal des Sensors auf. Derartige Mittel können in einer geeigneten elektronischen Schaltung dargestellt werden.

Auch können Mittel zum Abschalten des Leuchtmittels in Abhängigkeit vom Ausgangssignal des Sensors und/oder der elektrischen Leistungsaufnahme des Leuchtmittels vorgesehen sein. Die Funktion ist durch eine geeignete elektronische Schaltung ausführbar. Auch kann eine Umschaltung auf ein Reservesystem vorgesehen sein, etwa auf eine weitere Laterne (externe Reserve) oder auf weitere Leuchtmittel innerhalb der Laterne (interne Reserve).

Vorteilhafterweise ist als Leuchtmittel mindestens eine LED (Licht emittierende Diode) vorgesehen. Die derzeit verbreiteten LEDs verringern die abgegebene Lichtstärke mit zunehmendem Lebensalter und mit steigender Temperatur. Gerade in Anwendungsbereichen, in denen bestimmte Mindestlichtstärken oder überhaupt konstante Lichtstärken gefordert werden, ermöglicht die Erfindung erstmals die Verwendung von LEDs.

Vorteilhaftervveise sind mehrere LEDs ringförmig oder teilringförmig angeordnet unter Bildung einer im Wesentlichen radialen Abstrahlebene. Der Hauptanteil des abgestrahlten Lichts jeder einzelnen LED wird demnach in radialer Richtung abgestrahlt. Durch die Anordnung mehrerer LEDs entlang eines gedachten Ringes oder Teilringes kann die Funktion eines Rundumlichts oder Teils hiervon nachgebildet werden. Bei vertikaler Ringachse ergibt sich so eine horizontale oder kegelförmige Abstrahlebene bzw. eine Abstrahlebene senkrecht oder unter einem Winkel zur Ringachse.

Vorteilhafterweise erstreckt sich entlang der Ringachse ein zentraler Träger für die LEDs, mit einer umlaufenden Wandung, auf der die LEDs mittelbar oder unmittelbar angeordnet sind. Der zentrale Träger kann länglich ausgebildet sein unter Definition einer Längsachse, etwa als massiver oder hohler Stab. Die von den LEDs erzeugte Wärme wird vom zentralen Träger, der hier als Kühlkörper fungiert, in Richtung der Ringachse bzw. Längsachse abgeführt. Die thermische Belastung der LEDs ist dadurch geringer. Dies wirkt sich günstig auf die Gesamtlebensdauer der LEDs aus, da die höhere Leistungsaufnahme der LEDs durch entsprechende Regelung im geringeren Maße erforderlich ist als in einer Aufführung ohne Kühlkörper.

Vorteilhafterweise ist mindestens ein Sensor senkrecht zur Hauptabstrahlrichtung der nächstliegenden LEDs angeordnet. Auf diese Weise wird insbesondere das Streulicht erfasst. Bei ringförmiger Anordnung der LEDs mit radialer Abstrahlebene liegt der Sensor außerhalb der Abstrahlebene mit einer Haupterfassungsrichtung des Sensors quer zur Abstrahlebene gerichtet oder mit Ausrichtung auf die nächstliegende LED. Natürlich können auch mehrere Sensoren vorgesehen sein.

Vorteilhafterweise sind mindestens doppelt so viele LEDs wie Sensoren vorgesehen, insbesondere mindestens viermal so viele LEDs. Entsprechend empfängt ein Sensor das Streulicht von mehreren LEDs. Die Anzahl der Sensoren bleibt klein, während die Funktion der Laterne gewährleistet bleibt.

Ein weiterer Gedanke betrifft einen Einsatz für die Laterne bzw. Leuchte. Der Einsatz weist einen länglichen Kühlkörper mit einer Längsachse auf sowie in mindestens einer Ebene senkrecht zur Längsachse angeordnete Leuchtmittel. Außerdem ist mindestens ein Sensor zur Erfassung der Lichtstärke der Leuchtmittel am Einsatz vorgesehen. Als Leuchtmittel werden vorzugsweise LEDs verwendet. Die Sensoren erfassen deren Streulicht und sind vorzugsweise auf einer um den Kühlkörper umlaufenden Platine und mit axialem Abstand zu den Leuchtmitteln angeordnet. Dabei erstreckt sich die Platine senkrecht zur Längsachse oder parallel zur Hauptabstrahlrichtung der LEDs.

Weitere Merkmale der Erfindung ergeben sich aus den Ansprüchen und aus der Beschreibung im Übrigen. Vorteilhafte Ausführungsformen der Erfindung werden nachfolgend anhand von Zeichnungen näher erläutert. Es zeigen:
- Fig. 1: eine erfindungsgemäße Laterne in einer Seitenansicht,
- Fig. 2: die Laterne gemäß Fig. 1 in einem seitlichen Teilschnitt,
- Fig. 3: einen Querschnitt durch die Laterne gemäß Fig. 2 entlang der Linie III-III,
- Fig. 4: einen Einsatz für die Laterne (auch in Fig. 2 sichtbar) zumindest mit Kühlkörper, Platinen und LEDs, in Explosionsdarstellung,
- Fig. 5: den Einsatz gemäß Fig. 4 in einer Seitenansicht,
- Fig. 6: den Einsatz gemäß Fig. 5 in einem Längsschnitt entlang der Linie VI-VI,
- Fig. 7: den Einsatz gemäß Fig. 5 in einer Draufsicht, siehe Linie VII-VII,
- Fig. 8: den Einsatz gemäß Fig. 5 in einer Unteransicht, siehe Linie VIII-VIII,
- Fig. 9: zwei zu einer Doppellaterne zusammengefasste Laternen gemäß Fig. 1 in Seitenansicht,
- Fig. 10: einen seitlichen Teilschnitt der Doppellaterne gemäß Fig. 9 analog der Schnittdarstellung in Fig. 2.

Eine Laterne in aufrechter Anordnung mit einer aufrechten Längsachse 11 weist ein Gehäuse aus Deckel 12, lichtdurchlässiger röhrenförmiger Abdeckung 13 und Boden 14 auf. Dieser Gehäusetyp ist im deutschen Gebrauchsmuster 201 14 306.2 näher beschrieben.

Im Boden 14 ist eine Öffnung 15 für einen elektrischen Anschluss 16 vorgesehen. Die Abdeckung 13 ist mit einer Flanschhülse 17 auf dem Boden 14 befestigt. Hierzu übergreift ein einwärts gerichteter Kragen 18 der Flanschhülse 17 einen auswärts gerichteten Flansch 19 der Abdeckung 13. Ein auswärts gerichteter Kragen 20 der Flanschhülse 17 ist mit einer Ringfläche 21 des Bodens 14 verbunden, etwa verschraubt oder festgeklemmt.

Die Abdeckung 13 ist als Fresnel-Linse mit einem oberen gestuften Bereich 22, einem unteren gestuften Bereich 23 und einem mittleren (ungestuften) Bereich 24 ausgebildet. Der umlaufende mittlere Bereich 24 liegt in einer Hauptabstrahlebene 25 senkrecht zur Längsachse 11. Die Stufen der beiden umlaufenden Bereiche 22, 23 sind auswärts gerichtet. Innenseitig ist die Abdeckung 13 plan ausgebildet. Der mittlere Bereich 24 weist innenseitig und außenseitig plane Flächen auf.

Nahe dem Deckel 12 weist die Abdeckung 13 einen weiteren Flansch 26 auf. Dieser dient der Verbindung mit dem Deckel 12, welcher den umlaufenden Flansch 26 mit Rastelementen 27 umgreift. Flansch 26 und Rastelemente 27 sind nur an Teilbereichen des Umfangs der Abdeckung 13 bzw. des Deckels 12 vorgesehen. Dadurch ist der Deckel mit einer Teildrehung auf der Abdeckung 13 nach Art eines Bajonettverschlusses verriegelbar.

Der Deckel weist an seiner Oberseite außen zueinander parallele Kühlrippen 28 auf. Quer zu diesen und oberhalb derselben ist ein Griffelement 29 auf dem Deckel 12 angeordnet.

Insgesamt ist die Laterne bzw. ihr Gehäuse wetterfest und wasserdicht. Mit einem geeigneten Leuchtmittel ist eine Lichtabstrahlung über 360° (Rundumlicht) möglich.

Im Inneren der Laterne 10 ist ein Einsatz 30 auswechselbar angeordnet, der zumindest aus einem länglichen Kühlkörper 31 und hierauf ringförmig umlaufend angeordneten LEDs 32 besteht. Im vorliegenden Beispiel ist jeder LED 32 eine kleine Platine 33 zugeordnet, auf der die LED 32 befestigt, etwa aufgelötet ist. Jede Platine 33 kann nicht gezeigte elektronische Bauteile zur Ansteuerung der zugehörigen LED 32 aufweisen. Die Platinen 33 weisen eine langgestreckte rechteckige Form auf und liegen an korrespondierenden Anlageflächen 34 am Kühlkörper 31 an. Die Anlageflächen 34 teilen den Außenumfang des massiven, stabförmigen Kühlkörpers 31 in gleichgroße gegeneinander abgewinkelte Abschnitte. Im gezeigten Beispiel sind zwölf Anlageflächen 34 mit entsprechend zwölf aufliegenden, verschraubten kleinen Platinen 33 und insgesamt ebenfalls zwölf LEDs 32 vorgesehen. Die LEDs 32 bilden die Hauptabstrahlebene 25.

Teil des Einsatzes 30 ist im vorliegenden Beispiel außerdem eine mittlere große Platine 35, die sich parallel zur Hauptabstrahlebene 25 scheibenringförmig um den Kühlkörper 31 herum erstreckt. Ein Innendurchmesser der mittleren Platine liegt noch auf den Platinen 33 auf, nahe unterer Enden derselben. Von jeder kleinen Platine 33 besteht eine elektrisch leitende Verbindung zur mittleren Platine 35, etwa als Lötfahne oder dergleichen.

Über Abstandhalter 36 ist eine untere große Platine 37 mit der mittleren Platine 35 verbunden. Dabei erstrecken sich die Abstandhalter 36 parallel zur Längsachse 11, die zugleich Längsachse des Kühlkörpers 31 ist. Die untere Platine 37 ist scheibenringförmig ausgebildet mit einem Innendurchmesser zur Aufnahme eines unteren Endes des Kühlkörpers 31 und mit einem Außendurchmesser ähnlich oder gleich der mittleren Platine 35. Insgesamt sind drei Abstandhalter 36 mit gleichmäßigen Abständen zueinander zur Verbindung der beiden größeren Platinen 35, 37 vorgesehen. Beide größeren Platinen 35, 37 können elektronische Bauelemente zur Ansteuerung der LEDs 32 aufweisen. Die untere Platine 37 trägt außerdem eine Klemmleiste 38 an ihrer Unterseite für nicht gezeigte elektrische Leitungen.

Die Platinen 33, 35, 37 sind zum einen über radial gerichtete Schraubverbindungen im Bereich der kleinen Platinen 33 mit dem Kühlkörper 31 verbunden und zum anderen über den Abstandhaltern 36 zugeordnete Winkelstücke 39, welche zwischen den beiden größeren Platinen 35, 37 mit dem Kühlkörper verbunden, insbesondere verschraubt sind.

Die mittlere große Platine 35 trägt zwei Sensoren 40, mit denen das von den LEDs 32 ausgehende Streulicht gemessen werden kann. Ausgangssignale der Sensoren 40 werden in nicht gezeigten elektronischen Schaltungen verarbeitet und zur Steuerung des Betriebs der Laterne ausgewertet.

Die Lichtstärke der LEDs verringert sich mit zunehmendem Alter und zunehmender Temperatur. Um eine gewisse Mindestlichtstärke zu halten, erfolgt eine Regelung der Aufnahmeleistung der LEDs in Abhängigkeit vom Ausgangssignal der Sensoren 40. Nach Erreichen einer Obergrenze der Leistungsaufnahme wird die Laterne abgeschaltet. Die Erhöhung der Aufnahmeleistung kann im Einzelfall auch den Ausfall einer einzelnen LED ausgleichen.

Möglich ist auch das Umschalten auf ein Reservesystem in Abhängigkeit von der Lichtstärke und/oder Leistungsaufnahme. Das Reservesystem kann durch zusätzliche LEDs innerhalb der Laterne (nicht gezeigt) gebildet sein oder als externe Reserve durch eine zusätzliche Laterne 41, siehe Fig. 9 und 10. Derart übereinander angeordnete (und miteinander verbundene) Laternen sind im deutschen Gebrauchsmuster 201 14 306.2 gezeigt, dort mit Blitzleuchtmitteln.

Die Sensoren 40 weisen jeweils eine Hauptabtastrichtung auf, welche sich parallel zur Längsachse 11 erstreckt und die Hauptabstrahlebene 25 mit Abstand zu den LEDs 32 kreuzt.

Die von den Sensoren 40 erfasste Lichtstärke ist auch von eintreffendem Fremdlicht abhängig. Um dessen Einfluss zu eliminieren, wird das Fremdlicht kurzzeitig erfasst und aus dem Streulicht herausgerechnet. Möglich ist dies insbesondere durch eine nicht sichtbare kurzzeitige Abschaltung der LEDs, beispielsweise für etwa 10 Millisekunden. Dieser kurze Zeitabschnitt ist für das Auge nicht sichtbar. Während dieser Zeit wird das Fremdlicht erfasst und so eine Nulllinie für das Streulicht der LEDs festgelegt. Die Streulichtmessung kann kontinuierlich oder in Abständen erfolgen, beispielsweise jeweils kurz nach dem kurzzeitigen Ausschalten der LEDs. Das Ausschalten für die Erfassung des Fremdlichts erfolgt beispielsweise regelmäßig jede Minute einmal.

Der Kühlkörper 31 ist aus gut wärmeleitendem Metall hergestellt, insbesondere als massiver oder hohler Stab mit an beiden Enden vorgesehenen quergerichteten Endflächen 42, 43. Die Endflächen 42, 43 liegen am Deckel 12 bzw. Boden 14 an und ermöglichen so eine Übertragung der Wärme auf Deckel und Boden.

### Bezugszeichenliste:

- 10: Laterne
- 11: Längsachse
- 12: Deckel
- 13: Abdeckung
- 14: Boden
- 15: Öffnung
- 16: elektrischer Anschluss
- 17: Flanschhülse
- 18: Kragen
- 19: Flansch
- 20: Kragen
- 21: Ringfläche
- 22: oberer gestufter Bereich
- 23: unterer gestufter Bereich
- 24: mittlerer Bereich
- 25: Hauptabstrahlebene
- 26: Flansch
- 27: Rastelemente
- 28: Kühlrippen
- 29: Griffelement
- 30: Einsatz
- 31: Kühlkörper
- 32: LEDs
- 33: Platinen
- 34: Auflageflächen
- 35: mittlere große Platine
- 36: Abstandhalter
- 37: untere große Platine
- 38: Klemmleiste
- 39: Winkelstücke
- 40: Sensoren
- 41: zweite Laterne
- 42: Endfläche
- 43: Endfläche

## Patentansprüche

1. Verfahren zum Betreiben einer Laterne (10) mit mindestens einem elektrischen Leuchtmittel, wobei als Leuchtmittel insbesondere mindestens eine LED (32) vorgesehen ist, und mit mindestens einem Sensor zur Erfassung der Lichtstärke des Leuchtmittels und von Fremdlicht, wobei die Lichtstärke des abgestrahlten Lichts stetig oder regelmäßig erfasst und in Abhängigkeit von der erfassten Lichtstärke eine Anpassung von Strom und/oder Spannung für das Leuchtmittel durchgeführt wird, um so die Lichtstärke auf einem definierten Sollwert oder Mindestwert zu hatten, und wobei das Fremdlicht bei ausgeschaltetem Leuchtmittel erfasst und zur Bestimmung der Lichtstärke des Leuchtmittels berücksichtigt wird, **dadurch gekennzeichnet, dass** das Leuchtmittel kurzzeitig, d. h. nicht sichtbar, abgeschaltet und während dieser Zeit das Fremdlicht erfasst wird.

2. Verfahren nach Anspruch 1, **dadurch gekennzeichnet, dass** das Leuchtmittel regelmäßig, insbesondere für etwa 10 Millisekunden abgeschaltet wird.

3. Verfahren nach Anspruch 1 oder 2, **dadurch gekennzeichnet, dass** das Leuchtmittel für die Erfassung des Fremdlichts regelmäßig jede Minute einmal kurzzeitig ausgeschaltet wird.

4. Verfahren nach Anspruch 1 oder einem der weiteren Ansprüche, **dadurch gekennzeichnet, dass** das mindestens eine Leuchtmittel bei Überschreiten einer definierten elektrischen Leistung abgeschaltet wird.

5. Verfahren nach Anspruch 1 oder einem der weiteren Ansprüche, **dadurch gekennzeichnet, dass** das abgestrahlte Licht kurz nach dem kurzzeitigen Ausschalten der Leuchtmittel erfasst wird.

## Claims

1. Method for operating a lantern (10) with at least one electrical luminous means, in particular at least one LED (32) being provided as the luminous means, and with at least one sensor for detecting the luminous intensity of the luminous means and of ambient light, the luminous intensity of the emitted light being detected continuously or regularly, and current and/or voltage matching for the luminous means being carried out depending on the luminous intensity detected in order thus to keep the luminous intensity at a defined desired value or minimum value, and the ambient light being detected when the luminous means is switched off and being taken into consideration in the determination of the luminous intensity of the luminous means, **characterized in that** the luminous means is switched off for a short period of time, i.e. not visibly, and, during this time, the ambient light is detected.

2. Method according to Claim 1, **characterized in that** the luminous means is switched off regularly, in particular for approximately 10 milliseconds.

3. Method according to Claim 1 or 2, **characterized in that** the luminous means is switched off regularly once every minute for a short period of time for the detection of the ambient light.

4. Method according to Claim 1 or one of the other claims, **characterized in that** the at least one luminous means is switched off when a defined electrical power is exceeded.

5. Method according to Claim 1 or one of the other claims, **characterized in that** the emitted light is detected shortly after the luminous means has been switched off for a short period of time.

## Revendications

1. Procédé pour faire fonctionner une lanterne (10) comprenant au moins un moyen d'éclairage électrique, au moins une LED (32) étant notamment prévue comme moyen d'éclairage, et comprenant au moins un capteur pour détecter l'intensité lumineuse du moyen d'éclairage et de la lumière extérieure, l'intensité lumineuse de la lumière irradiée étant détectée constamment ou régulièrement et une adaptation du courant et/ou de la tension destiné(s) au moyen d'éclairage étant effectuée en fonction de l'intensité lumineuse détectée afin de maintenir ainsi l'intensité lumineuse à une valeur de consigne ou une valeur minimale donnée et la lumière extérieure étant détectée lorsque le moyen d'éclairage est éteint et prise en compte pour déterminer l'intensité lumineuse du moyen d'éclairage, **caractérisé en ce que** le moyen d'éclairage est éteint pendant une courte durée, c'est-à-dire de manière non visible, et la lumière extérieure est détectée pendant ce temps.

2. Procédé selon la revendication 1, **caractérisé en ce que** le moyen d'éclairage est éteint régulièrement, notamment pendant environ 10 millisecondes.

3. Procédé selon la revendication 1 ou 2, **caractérisé en ce que** le moyen d'éclairage est éteint régulièrement une fois par minute pendant une courte durée pour détecter la lumière extérieure.

4. Procédé selon la revendication 1 ou l'une des revendications supplémentaires, **caractérisé en ce que** l'au moins un moyen d'éclairage est éteint en cas de dépassement d'une puissance électrique donnée.

5. Procédé selon la revendication 1 ou l'une des revendications supplémentaires, **caractérisé en ce que** la lumière irradiée est détectée immédiatement après l'extinction de courte durée du moyen d'éclairage.
